# FASCICULE DE BREVET EUROPEEN

(11) **EP 0 090 761 B1**
(45) Date de publication et mention de la délivrance du brevet: **03.02.1988**
(21) Numéro de dépôt: 83630051.7
(22) Date de dépôt: 15.03.1983
(51) Int. Cl.: C21B 7/14

(54) **Rigole de coulée pour métaux liquides**
Rinne für eine Metallschmelze
Spout for molten metal

(30) Priorité: 26.03.1982 LU 84042
(43) Date de publication de la demande: 05.10.1983
(73) Titulaire: ARBED S.A., L-2930 Luxembourg (LU)
(72) Inventeur: Fleming, Georges, L-4243 Esch/Alzette (LU)
(74) Mandataire: Leitz, Paul

(56) Documents cités:
- EP-A- 0 023 716
- EP-A- 0 040 440
- EP-A- 0 060 239
- FR-A- 2 243 404
- FR-C- 2 066 312
- GB-A- 257 261
- PATENTS ABSTRACTS OF JAPAN, vol. 5, no. 156(C-74)(828), 6 octobre 1981
- PATENTS ABSTRACTS OF JAPAN, vol. 4, no. 166(C-31)(648), 18 novembre 1980, page 51C31

## Description

La présente invention concerne une rigole de coulée destinée à recevoir des métaux liquides d'un fourneau et en particulier de la fonte d'un haut fourneau.

On connaît des rigoles comportant une couche de réfractaire d'usure, en contact avec le métal liquide, enveloppée par un revêtement permanent qui est logé directement dans la dalle en béton armé du plancher de coulée.

Dès l'ouverture du trou de coulée la rigole se remplit de fonte et de laitier qui surnage. Un système de chicanes permet une séparation par densité de la fonte et du laitier. A la fin de la coulée, la rigole est vidée et il faut procéder à des travaux de remis en état. L'accessibilité de la rigole chaude ainsi que la durée de ces travaux empêchent une réutilisation rapide de la rigole, ce qui est incompatible avec la cadence de coulée des hauts forneaux modernes. La remise en état implique un important volume de travaux pénibles. On a, par conséquent, modifié la technique d'utilisation de la rigole pour, conserver en permanence dans celle-ci un bain de fonte liquide recouvert d'une couche de laitier plus ou moins importante. Entre deux coulées, la température de la fonte peut chuter depuis quelque 1500°C à environ 1300°C. De la présence permanente de fonte liquide dans la rigole résulte un flux thermique continu vers le béton armé de la dalle du plancher de coulée qui s'échauffe dans sa masse, ce qui provoque des contraintes de dilatation, des éclatements et des fissures.

Pour pallier cet inconvénient, on a utilisé des rigoles dont le revêtement réfractaire est logé dans une construction en tôle qui elle-même est supportée par des éléments de structure du plancher de coulée. Selon le support, la tôle peut être refroidie, soit par convection naturelle de l'air ambiant, soit par ventilation forcée. Ce mode de refroidissement peu efficace ne permet aucun refroidissement préférentiel d'une zone déterminée de la rigole. Normalement la tôle atteint une température qui est de 150 à 300°C selon l'usure du réfractaire. La vitesse de refroidissement de la fonte dans cette rigole, bien que plus élevée que pour une rigole massive, est toujours assez faible pour que la fonte demeure dans son état liquide, même si l'invervalle entre 2 coulées successives est de l'ordre de 5 à 8 heures. Sous l'effet des températures, la tôle de support et le revêtement réfractaire subissent des dilatations différentielles, ce qui ne manque pas de provoquer des contraintes et des fissures dans le revêtement réfractaire, surtout lorsque le régime thermique auquel est soumis la rigole est variable p.ex. en cas de vidange occasionnel de la rigole lors d'un arrêt du haut fourneau. Ces fissures permettent à la fonte de s'infiltrer dans le revêtement réfractaire et il en résulte des percées de la rigole. Une rigole dont le débit d'air peut être réglé individuellement dans différents conduits entourant le réfractaire permanent est décrite dans la demande de brevet antérieure EP-A- 60 239.

D'après le document Patents Abstracts of Japan, vol.5, no. 156(C-74) (828), 6 octobre 1981, on connaît une rigole pour métaux liquides, dans laquelle une paroi à haute conductibilité thermique est disposée sur chaque côté latéral de la rigole. Chacune des parois est traversée longitudinalement par un conduit en forme de créneau. Ce conduit peut guider de l'air, de la vapeur ou de l'eau comme fluide de refroidissement.

La présente invention a comme but de proposer une rigole qui ne présente pas les défauts précédemment décrits et qui est susceptible d'être implantée directement dans les structures en béton armé du plancher de coulée.

Ce but est atteint par une rigole telle que caractérisée dans les revendications indépendantes. Des réalisations préférentielles sont décrites dans les revendications dépendantes.

Les avantages de la rigole sont des à la présence d'une couche de matière maintenue à basse température et pratiquement isotherme, qui limite l'échauffement des structures de support de la rigole et qui par sa grande capacité de distribution et d'évacuation des calories permet de figer toutes les infiltrations de métal liquide dans le revêtement réfactaire permanent de la rigole. La distribution des températures dans le revêtement réfractaire pouvant être calculée, on peut prévoir sans danger des joints de dilatation bien détérminés, ce qui diminue les contraintes mécaniques, dues aux dilatations thérmiques, subies par l'ensemble et transmises aux structures de support de la rigole. En outre en utilisant dans la couche permanentes des réfractaires avant des conductibilités thermiques différentes, on peut soit isoler thermiquement différentes zones de la rigole pour limiter les déperditions calorifiques de la fonte, soit au contraire refroidir plus intensément des zones fortement sollicitées. La vitesse de refroidissement globale est toujours assez faible, pour que la fonte demeure liquide même si l'intervalle entre deux coulées successives est de 5 à 8 heures.

L'invention sera mieux comprise à l'aide du dessin, où une forme d'exécution possible est représentée de manière non-limitative en fig.1. Le dessin montre une coupe partielle à travers une rigole conforme à l'invention.

Un bain de fonte 1, portant une couche de laitier 2, se trouve en contact avec une couche d'usure 3, dont la section est en forme de U. Cette couche d'usure 3, constituée par un matériau non façonné, est réalisée sur un revêtement permanent 4, qui dans le cas présent consiste en deux couches de briques superposées. La couche externe de briques s'appuie contre des blocs en graphite 7 et des éléments de refroidissements 10. Ces éléments 10 disposés aussi bien dans les parois latérales que dans le fond de la rigole sont constitués par des conduits longitudinaux étanches 5, dans lesquels circule de l'eau, pris en sandwich entre des briques plates en graphite 6 et 8. Les briques 8 sont en contact avec le revêtement pemanent 4. L'espace 9 entre les conduits 5, les briques 6 et 8 ainsi que les blocs en graphite 7, est rempli par un matériau non-façonné, bon conducteur de la chaleur, assurant un bon contact thermique avec les tubes de refroidissement. Le matériau non-façonné permet également une dilatation des conduits provoquée par des petits variations de température. La rigole est logée dans une dalle en béton armé 12. Une couche égalisatrice 11 élimine les rugosités du béton.

Les blocs en graphite supérieurs et les briques avoisinantes du revêtement permanent sont protégés par des segment de tôle 14. Sur cette tôle ainsi que sur la couche d'usure 3 se trouve une couche en béton 17, qui protège la tôle lors de débordements accidentels de la rigole. Des barres 16 fixent la tôle 15, solidaire de la tôle 14, aux armatures du béton. Entre la tôle horizontale 14 et les blocs en graphite, ainsi que les briques du revêtement permanent, se trouve un joint de dilatation 13.

Les blocs en graphite 6, 7, 8 excellents conducteurs de la chaleur créent une zone de température pratiquement uniforme autour du revêtement permanent 4. Cette température est contrôlée essentiellement par l'intermédiaire du débit et de la température de l'eau de refroidissement. L'ensemble est réglé de sorte à faire régner à l'interface béton armé - couche de refroidissement une température inférieure à 100° C et de préférence autour de 60°C.

Le revêtement permanent 4 réalisé en briques capables de résister à l'action directe de la fonte constitue un barrage thermique qui évite que le système de refroidissement ne soutire trop de chaleur à la fonte liquide. Le matériau constituant les briques resp. le nombre de couches de briques qu'il faut superposer, est choisi conformément au degré d'isolation thermique désiré. Un refroidissement préférentiel de certaines zones fortement sollicitées peut être réalisé par un choix judicieux de la qualité des briques du revêtement réfractaire de la couche permanente. Pour diminuer radicalement l'érosion de la couche d'usure, aux points où celle-ci est particulièrement sollicitée, on peut remplacer une partie des briques du revêtement 4 par des briques à conductibilité thermique élevée 4a, qui sont de préférence en semi-graphite.

A l'interface de la couche d'usure et du revêtement permanent règnent, suivant la conductibilité thermique locale du revêtement permanent et suivant le degré d'érosion de la couche d'usure 3, des températures comprises entre 100 et 1100° C.

En cas d'une infiltration de fonte liquide dans d'éventuelles fissures dans la couche d'usure 3 et dans le revêtement permanent 4, le métal se solidifiera immédiatement au contact des blocs en graphite 7 et 8, maintenus à basse température et n'aura aucun effet néfaste.

On peut remplacer le graphite (coefficient de conductibilité thermique 100 W/m ° K) en tout ou en partie par un autre matériau comme p.ex. un produit à base de carbure de silicium (À ≃ 18), de semi-graphite (λ ≃ 35) etc., dont les propriétés de conductibilité thermique sont élevées. On ne sort pas du cadre de l'invention en utilisant des matériaux métalliques, p. ex. des plaques de fonte (λ ≈ 100), d'acier (λ ≈ 35) ou de cuivre (λ ≈ 350) pour réaliser la zone de basse température. Il faut évidemment choisir les plaques métalliques assez épaisses (p. ex. 5 à 20 centimètres) pourqu'elles aient des capacités suffisantes d'absorption, de distribution et d' évacuation des calories. Ces plaques, dont l'épaisseur est choisie en fonction de leur conductibilité thermique, éviteront tout perçage lors d'infiltrations de métal liquide dans le revêtement réfractaire permanent.

L'utilisation d'un matériau non-façonné adéquat pour réaliser 1, ensemble ou une partie de la zone de basse température permet de noyer les conduits de refroidissement dans celui-ci. On peut envisager également de disposer les conduits dans une couche de matériau de faible conductibilite thermique (p.ex. λ ≈ 2) entourant la zone de basse température et en contact direct avec celle-ci. Il faudra cependant veiller dans ce cas à avoir une évacuation suffisante des calories pour que la zone isotherme ne dépasse pas quelque 100°C. Ceci peut par exemple être assuré en choisissant un nombre élevé de conduits disposés tout près de la zone à basse température.

Lors d'utilisation de plaques métalliques il peut être avantageux de fixer les conduits guidant le fluide de refroidissement à l'extérieur sur celles-ci p.ex. par soudage.

Etant donnée qu'il est aisé de maintenir dans la zone isotherme une température inférieure à quelque 80° C, la rigole est particulièrement adaptée à être logée directement dans la structure en béton armé du plancher de coulée. Lorsque par contre préfère l'utilisation d'une construction en tôle pour la supporter, on pourra disposer les conduits guidant le fluide de refroidissement à l'extérieur de la construction p. ex. en soudant des fers U le long de la tôle. Le flux calorifique entre la zone à basse température et le système de refroidissement passe dans ce cas à travers les tôles de support sans qu'il y ait une échauffement important (température inférieure à 100° C).

L'espacement, la forme et la disposition des conduits doit être choisie en fonction de la conductibilité thermique et de l'épaisseur de la couche constituant la zone de basse température ainsi que du profil de température désiré dans le revêtement réfractaire.

Pour augmenter la sécurité de fonctionnement de la rigole, on peut prévoir à la place de l'eau, un autre fluide de refroidissement, comme p.ex de l'huile.

Les conduits peuvent être alimentés en parallèle ou en série. Pour optimiser l'exploitation de la rigole on peut suivre la température du fluide de refroidissement et varier le débit en fonction de la température.

## Revendications

1. Rigole de coulée destinée à recevoir des métaux liquides et en particulier de la fonte d'un haut fourneau, comportant une première couche (3) de réfractaire d'usure, à section en forme de U, définissant deux parois latérales reliées par un fond, guidant le métal liquide, la première couche (3) étant logée dans une deuxième couche (4) de réfractaire permanent ayant également une section en forme de U et en contact thermique avec la première couche, ainsi que des conduits (5) guidant un milieu refroidissant en contact thermique avec la deuxième couche (4), caractérisée en ce que la deuxième couche (4) est logée dans et en contact thermique avec une troisième couche (7) isotherme dont les côtés latéraux et le fond sont exécutés essentiellement en un produit à base de ou en graphite, semi-graphite, ou carbure de silicium, dont la conductibilité thermique est supérieure à 12 W/m ° K et en ce que les conduits (5) qui sont en contact thermique avec les côtés latéraux et le fond de la troisième couche (7) guident un liquide de refroidissement.

2. Rigole selon la revendications 1, caractérisée en ce que la troisième couche (7) présente un coefficient de conductibilité thermique supérieur à 30 W/m ° K.

3. Rigole selon les revendications 1 ou 2, caractérisée en ce que les conduits (5) dans lesquels circule un liquide de refroidissement sont intégrés dans la troisième couche (7).

4. Rigole selon les revendications 1 ou 2, caractérisée en ce que les conduits (5) dans lesquels circule un liquide de refroidissement sont intégrés dans ou fixés sur une couche de matière qui est en contact thermique avec la troisième couche (7).

5. Rigole selon la revendication 1, caractérisée en ce que la troisième couche (7) est constituée par des matériaux différents entre eux.

6. Rigole selon la revendication 1, caractérisée en ce que la troisième couche (7) a une épaisseur variable.

7. Rigole selon les revendications 1,5 ou 6, caractérisée en ce que la disposition, le nombre et la forme des conduits (5) dans lesquels circule le liquide de refroidissement est fonction du profil de température désiré dans la première couche (3).

8. Rigole selon la revendication 1, caractérisée en ce que la deuxième couche (4) est constitué en partie par un matériau (4a) ayant une conductibilité thermique supérieure à 12 W/m °K.

9. Rigole de coulée destinée à recevoir des métaux liquides et en particulier de la fonte d'un haut fourneau, comportant une première couche de réfractaire d'usure (3), à section en forme de U, définissant deux parois latérales reliées par un fond, en contact avec le métal liquide, la première couche (3) étant logée dans une deuxième couche (4) de réfractaire permanent ayant également une section en forme de U et en contact thermique avec la première couche, la deuxième couche (4) étant logée dans et en contact thermique avec une troisième couche (7) ayant des côtés latéraux et un fond exécutés essentiellement avec des éléments en métal, ainsi que des conduits (5) guidant un milieu refroidissant en contact thermique avec la troisième couche, caractérisée en ce que l'épaisseur minimale de la troisième couche est de 5 cm tout en ayant une conductibilité thermique supérieure à 12 W/m °K et en ce que les conduits (5),qui sont en contact thermique avec les côtés latéraux et le fond de la troisième couche (7), guident un liquide de refroidissement.

10. Rigole selon la revendication 9, caractérisée en ce que les conduits (5) sont fixés à l'extérieur sur la troisième couche, de préférence par soudage.

11. Rigole selon une des revendications 1 ou 9, caractérisée en ce que le liquide de refroidissement est de l'eau ou de l'huile.

## Patentansprüche

1. Giessrinne zum Aufnehmen von schmelzflüssigen Metallen insbesondere von Hochofen-Roheisen bestehend aus einer ersten U-förmigen feuerfesten Verschleisschicht (3), die aus am Boden miteinander verbundenen zwei seitlichen Wänden zur Führung des flüssigen Metalls besteht, wobei diese erste Schicht (3) in einer ebenfalls U-förmigen, mit der ersten Schicht in thermischem Kontakt stehenden haltbaren zweiten Feuerfestschicht (4), die ihrerseits in thermischem Kontakt mit Kühlmittelfördernden Leitungen (5) steht, eingebettet ist, dadurch gekennzeichnet, dass die zweite Schicht (4) im thermischen Kontakt mit einer dritten isothermen Schicht (7) umgeben ist, deren Seitenwände und Boden hauptsächlich erstellt sind aus einem Produkt auf Basis/oder aus Graphit, Semigraphit oder Siliziumcarbid, das eine Wärmeleitfähigkeit von mehr als 12 W/m ° K aufweist und, dass durch die Leitungen (5), welche in thermischem Kontakt zu den Seitenwänden und dem Boden der dritten Schicht (7) stehen, ein flüssiges Kühlmittel geführt wird.

2. Giessrinne gemäss Anspruch 1, dadurch gekennzeichnet, dass die dritte Schicht (7) eine Wärmeleitfähigkeit von mehr als 30 W/m ° K besitzt.

3. Giessrinne gemäss Anspruch 1 oder 2, dadurch gekennzeichnet, dass die Leitungen (5), durch die ein flüssiges Kühlmittel geführt wird, in der dritten Schicht (7) eingelagert sind.

4. Giessrinne gemäss Anspruch 1 oder 2, dadurch gekennzeichnet, dass die flüssiges Kühlmittel fördernden Leitungen (5) in oder auf einer Schicht, die im thermischen Kontakt mit der dritten Schicht (7) steht, eingelagert oder befestigt sind.

5. Giessrinne gemäss Anspruch 1, dadurch gekennzeichnet, dass die dritte Schicht (7) aus Materialien mit unterschiedlichen Eigenschaften besteht.

6. Giessrinne gemäss Anspruch 1, dadurch gekennzeichnet, dass die dritte Schicht (7) verschiedene Dicken aufweist.

7. Giessrinne gemäss Ansprüchen 1, oder 6, dadurch gekennzeichnet, dass die Verlegung, die Anzahl und die Abmessungen der Leitungen (5), durch die das flüssige Kühlmittel geführt wird, abhängig ist vom gewünschten Temperaturprofil in der ersten Schicht (3).

8. Giessrinne gemäss Anspruch 1, dadurch gekennzeichnet, dass die zweite Schicht (4) zum Teil aus einem Material (4a) besteht, das eine Wärmeleitfähigkeit von mehr als 12 W/m ° K aufweist.

9. Giessrinne zum Aufnehmen von schmelzflüssigen Metallen, insbesondere von Hochofen-Roheisen, bestehend aus einer ersten U-förmigen feuerfesten Verschleisschicht (3), beschreibend zwei über einen Boden verbundene im Kontakt mit dem flüssigen Metall stehende Seitenwände, wobei diese erste Schicht (3) in einer zweiten Schicht (4) aus haltbarem Feuerfestmaterial eingebettet ist, die ebenfalls U-förmig ausgebildet ist und die mit der ersten Schicht im thermischen Verbund steht und wobei diese zweite Schicht (4) im thermischen Verbund in eine dritte Schicht (7) eingelagert ist, deren Boden und Seitenwände hauptsächlich aus Metall bestehen, sowie Kühlmittelleitungen (5), die im thermischen Kontakt zu der dritten Schicht (7) stehen, dadurch gekennzeichnet, dass die Mindestdicke der dritten Schicht 5 cm beträgt, dabei eine Mindestwärmeleitfähigkeit von 12 W/m ° K gewährleistet und wobei die Leitungen (5), die im thermischen Kontakt zu den Seitenwänden und dem Boden der dritten Schicht (7) stehen, eine Kühlflüssigkeit führen.

10. Giessrinne gemäss Anspruch 9, dadurch gekennzeichnet, dass die Leitungen (5) von aussen auf die dritte Schicht, vorzugsweise durch Schweissen, angebracht sind.

11. Giessrinne gemäss einem der Ansprüche 1 oder 9, dadurch gekennzeichnet, dass die Kühlflüssigkeit aus Wasser oder Öl besteht.

## Claims

1. A spout for receiving molten metal and, in particular, cast iron from a blast furnace, comprising a first layer (3) of a wearing refractory material, of U-shaped cross-section, defining two lateral walls which are joined by a base, and guiding the molten metal, the first layer (3) being housed in a second layer (4) of permanent refractory material also having a U-shaped cross-section and making thermal contact with the first layer, as well as conduits (5) which guide a coolant in thermal contact with the second layer (4), characterised in that the second layer (4) is housed in and makes thermal contact with an isothermal third layer (7) of which the lateral sides and the base are produced substantially from a product based on or made of graphite, semi-graphite, or silicon carbide, of which the thermal conductivity is higher than 12 W/m ° K and in that the conduits (5) which make thermal contact with the lateral sides and the base of the third layer (7) guide a cooling liquid.

2. A spout according to Claim 1, characterised in that the third layer (7) has a coefficient of thermal conductivity higher than 30 W/m ⁰ K.

3. A spout according to Claims 1 or 2, characterised in that the conduits (5) in which a cooling liquid circulates are integrated in the third layer (7).

4. A spout according to Claims 1 or 2, characterised in that the conduits (5) in which a cooling liquid circulates are integrated in or fixed on a layer of substance which makes thermal contact with the third layer (7).

5. A spout according to Claim 1, characterised in that the third layer (7) is constituted by materials which are different from one another.

6. A spout according to Claim 1, characterised in that the third layer (7) is of variable thickness.

7. A spout according to Claims 1, 5 or 6, characterised in that the arrangement, number and shape of the conduits (5) in which the cooling liquid circulates is a function of the desired temperature profile of the first layer (3).

8. A spout according to Claim 1, characterised in that the second layer (4) is constituted in part by a material (4a) having thermal conductivity higher than 12 W/m ⁰ K.

9. A spout for receiving molten metal and, in particular, cast iron from a blast furnace comprising a first layer of wearing refractory material (3), of U-shaped cross-section, defining two lateral walls which are joined by a base, making contact with the molten metal, the first layer (3) being housed in a second layer (4) of permanent refractory material also having a U-shaped cross-section and making thermal contact with the first layer, the second layer (4) being housed in and making thermal contact with a third layer (7) having lateral sides and a base produced substantially with metal elements, as well as conduits (5) guiding a coolant in thermal contact with the third layer, characterised in that the minimum thickness of the third layer is 5 cm while having thermal conductivity greater than 12 W/m oK and in that the conduits (5) which make thermal contact with the lateral sides and the base of the third layer (7) guide a cooling liquid.

10. A spout according to claim 9, characterised in that the conduits (5) are fixed to the exterior of the third layer, preferably by welding.

11. A spout according to one of claims 1 or 9, characterised in that the cooling liquid is water or oil.
